# EUROPÄISCHE PATENTSCHRIFT

(11) **EP 1 673 282 B1**
(45) Veröffentlichungstag und Bekanntmachung des Hinweises auf die Patenterteilung: **21.02.2007**
(21) Anmeldenummer: 03757710.3
(22) Anmeldetag: 16.10.2003
(51) Int. Cl.: B65B 31/04

(54) **SYSTEM ZUM EVAKUIEREN EINES NAHRUNGSMITTELBEHÄLTERS MIT DECKEL UND VERFAHREN**
SYSTEM FOR EVACUATING A FOOD CONTAINER, CONTAINER COMPRISING A LID, AND METHOD
SYSTEME POUR FAIRE LE VIDE DANS UN CONTENANT ALIMENTAIRE, CONTENANT AVEC COUVERCLE ET PROCEDE ASSOCIE

(43) Veröffentlichungstag der Anmeldung: 28.06.2006
(73) Patentinhaber: Braun GmbH, 61476 Kronberg (DE)
(72) Erfinder: GILI, Sergi, E-08820 El Prat del Llobregat (ES); PENARANDA, Mariano, E-08005 Barcelona (ES); MILLAN, Jose, E-08028 Barcelona (ES); RAFOLS, Robert, E-08100 Sant Fost de Campcentelles (ES); FRANKE, Helmut, 61273 Wehrheim (DE); VORBECK, Wolfgang, 65510 Idstein (DE); HERNANDEZ, Alejandro, E-43700 El Vendrell (Tarragona) (ES)
(86) Internationale Anmeldenummer: PCT/DE2003/003430
(87) Internationale Veröffentlichungsnummer: WO 2005/044667

(56) Entgegenhaltungen:
- EP-A- 0 510 360
- EP-A- 0 644 128
- WO-A-96/07590

## Beschreibung

Die Erfindung betrifft ein System zum Evakuieren eines Nahrungsmittelbehälters gemäß dem Oberbegriff der Patentanspruch 1 sowie eine Vakuumpumpe, einem Behälter und ein Verfahren hierzu.

Ein derartiges System zum Evakuieren eines mit einem Deckel verschließbaren Behälters ist aus der EP 0 644 128 A1 bekannt. Bei diesem System ist in den den Behälter verschließenden Deckel im Boden einer Vertiefung ein Ventil ausgebildet, das hier als Rückschlagventil fungiert. Der ringförmige Rand der Vertiefung bildet eine Dichtfläche, an der eine von Hand betätigbare Vakuumpumpe dichtend aufsetzbar ist.

Wird gemäß Fig. 5 mittels der Vakuumpumpe Luft aus dem Behälterraum abgesaugt, so öffnet das als Rückschlagventil ausgebildete Ventil und Luft strömt aus dem Behälterraum über das Ventil in die Vakuumpumpe, wo es beim nächsten Leerhub nach Schließen eines in der Vakuumpumpe ausgebildeten weiteren Rückschlagventil nach außen zur Atmosphäre befördert wird. Das Rückschlagventil im Deckel schließt, sobald der Druck im Behälterraum kleiner ist als der Druck in der Vakuumpumpe bzw. in der Atmosphäre. Es ist aber auch bei Vorliegen von Atmosphärendruck sowohl im Behälterraum wie in der Umgebung geschlossen. Das Rückschlagventil öffnet sobald der Druck in der Vakuumpumpe kleiner ist als der Druck im Behälterraum.

Das Rückschlagventil im Deckel wird von einer Membran gebildet, die in Ausgangsstellung elastisch so vorgespannt ist, daß sie im Ruhezustand den Strömungsweg versperrt. Ist ausreichendes Vakuum im Behälterraum vorhanden, was dadurch angezeigt wird, daß sich die Pumpe immer schwergängiger betätigen läßt, kann von einer Bedienungsperson der Sauganschluß der Vakuumpumpe von dem Sauganschluß am Deckel getrennt werden. Dies ist möglich, weil nach jedem Hub an der Vakuumpumpe das Rückschlagventil wieder verschließt und somit keine nennenswerte Saugwirkung an dem Kupplungsanschluß entsteht.

Im Behälterraum befindliche Nahrungsmittel können auf diese Weise länger haltbar gemacht werden, als dies bei Atmosphärendruck der Fall wäre. Im evakuierten Zustand kann der Deckel nicht mehr vom Behälter getrennt werden, da aufgrund der vorliegenden Druckdifferenz zu hohe Kräfte an der Dichtfläche zwischen Deckel und Behälter vorliegen. Um später zum Entnehmen von Nahrungsmitteln den Behälter zu öffnen, muß daher zunächst das im Behälterraum befindliche Vakuum abgebaut werden. Dies erfolgt dadurch, daß man an einem an der Dichtmanschette ausgebildeten Zapfen von Hand so lange zieht, bis die Dichtfläche des Ventils vom Ventilsitz abhebt. Nun kann unter Einwirkung von Zischgeräuschen Atmosphärenluft in den Behälterraum so lange einströmen, bis ein Druckausgleich zwischen der Atmosphäre und dem Behälterraum entstanden ist. Nach Druckausgleich kann nun der Deckel problemlos vom Behälter entfernt werden und es können dem Behälter Nahrungsmittel entnommen werden.

Bei dieser Anordnung ist es als weniger vorteilhaft anzusehen, daß mit der handbetriebenen Vakuumpumpe unterschiedliche Vakuumdrücke im Behälterraum erzeugt werden können, je nachdem wie hoch die von einer Bedienungsperson abgegebene Handkraft ist und wieviel Hübe an der Vakuumpumpe getätigt werden. Wird dabei das Vakuum im Behälterraum zu hoch, so kann dies dazu führen, daß sich bestimmte Bakterien im Behälterraum bilden können, die die Nahrungsmittel angreifen können. Es hat sich nämlich in der Praxis herausgestellt, daß nur bei einem bestimmten Druckbereich im Behälterraum optimale Haltbarkeitswerte erreicht werden können. Ein weiterer Nachteil besteht darin, daß mit der Vakuumpumpe auch andere Medien, wie beispielsweise Wasser gefördert werden könnten, was im Nahrungsmittelbereich aufgrund von auftretender Verschmutzung unerwünscht ist.

Aus der US 5,195,427 ist weiterhin ein ein System mit Vakuumbehälter zur Aufbewahrung von Nahrungsmitteln bekannt, der von einem Deckel luftdicht verschließbar ist. In dem Dekkel befindet sich ebenfalls ein in einem Strömungskanal ausgebildetes, als Rückschlagventil arbeitendes Ventil, so wie dies bereits zuvor beschrieben wurde. Der Unterschied zum zuvor beschriebenen Stand der Technik besteht im wesentlichen lediglich darin, daß anstelle einer von Hand betriebenen Vakuumpumpe nun im System eine von der Hand einer Bedienungsperson gehaltene elektrische Vakuumpumpe eingesetzt wird. Zum Evakuieren des Behälterraums wird diese an der Saugöffnung des Deckels dichtend angesetzt bzw. angekuppelt. Auch hier besteht das Problem, daß, wie dies bereits zuvor beschrieben wurde, im Behälterraum unerwünscht hohes Vakuum entsteht, was in bestimmten Fällen weniger vorteilhaft für die Haltbarkeit der Nahrungsmittel sein kann. Auch können mit dieser Vakuumpumpe flüssige Nahrungsmittel gefördert werden, wenn man den Sauganschluß beispielsweise in Wasser, Sahne etc. taucht und dann einschaltet.

Aufgabe der Erfindung ist es nun, ein System mit einer Vakuumpumpe zum Evakuieren eines mit einem Deckel verschließbaren Behälters, der zum Aufbewahren von Nahrungsmitteln dient, zu schaffen, mit dem obige Nachteile vermieden werden. Insbesondere soll ein Mißbrauch der Vakuumpumpe verhindert werden. Auch soll vermieden werden, daß mit der Vakuumpumpe Behälter evakuiert werden können, die gar nicht für die von der Vakuumpumpe erzeugten hohen Drücke geeignet sind, was zu Verletzungen führen könnte. Auch soll mit dem System ein nur in engen Toleranzen vorbestimmtes Vakuum im Behälter erzeugt werden können, um die Haltbarkeit der Nahrungsmittel im Behälterraum möglichst zu verlängern. Gleichzeitig soll eine Vakuumpumpe und eine Behälter-/Deckelanordnung geschaffen werden, durch die sichergestellt ist, daß ebenfalls nur bestimmte Vakuumdrücke im Behälterraum erreicht werden können und durch die nur diejenige Vakuumpumpe Luft aus dem Behälterraum absaugen kann, die die gestellten Sicherheitsanforderungen erfüllt.

Diese Aufgabe wird gemäß der ersten Erfindung durch ein System entsprechen der Merkmale des Patentanspruchs 1 gelöst. Dadurch, daß am Saugausgang der Vakuumpumpe ein Steuerventil ausgebildet ist, das erst dann öffnet, wenn die Vakuumpumpe am Deckel oder am Behälter aufgesetzt und gleichzeitig durch ein am Deckel oder Behälter ausgebildetes Betätigungselement geöffnet wird, wird gewährleistet, daß nur diejenige Vakuumpumpe eingesetzt werden kann, die den für Vakuumbehälter zur Aufbewahrung von Nahrungsmitteln optimalen Druck garantiert, ohne daß dieser Druck weder in großen Grenzen über- noch unterschritten wird. Nur dadurch ist sichergestellt, daß auch Nahrungsmittel lange haltbar sind und sich keine unerwünschten Mikrobakterien an den im Behälterraum befindlichen Nahrungsmitteln bilden.

Ein weiterer wichtiger Vorteil besteht darin, daß die Vakuumpumpe selbst sicher gegen Mißbrauch ist, d.h., daß sie einzig und allein nur zum Evakuieren von hierfür zugelassenen Behältern einsetzbar ist. Ein Absaugen von anderen Medien als Luft ist nicht möglich, weil das vorgeschaltete Steuerventil in diesen Zuständen stets geschlossen bleibt. Um den vorgegebenen Druck in der Vakuumpumpe erzeugen zu können, ist neben dem erfindungsgemäßen Steuerventil in der Vakuumpumpe ein Reglerventil ausgebildet, das nur diesen festgelegten Druck zuläßt. Wird das Vakuum überschritten, so öffnet das Reglerventil trotz weiterer Pumpvorgänge selbsttätig und hält so das Vakuum konstant.

Gemäß den Merkmalen des Patentanspruchs 2 ist die Anschlagfläche im Ausgang des Strömungskanals ausgebildet, so daß beim Aufsetzen der Vakuumpumpe das Steuerventil geöffnet wird. Die Anschlagfläche kann aber auch außerhalb des Strömungskanals am Behälter oder Deckel ausgebildet sein, nur muß dann das Ventilglied des Ventils nach außen ragen und dort hingeführt werden, was aber aufwendiger ist. Durch die Merkmale des Anspruchs 3 läßt sich das Steuerventil einfach betätigen. Anstelle eines Stiftes kann selbstverständlich auch eine Vertiefung am Saugausgang des Strömungskanals ausgebildet sein, wenn das Steuerventil einen Zapfen aufweist, der beim Aufsetzen der Vakuumpumpe in die Vertiefung eingreift und dadurch ein Öffnen des Steuerventils gewährleistet ist. Als Betätigungsmittel und Steuerventile sind alle Ausführungsformen denkbar, wichtig ist nur, daß beim Aufsetzen der Vakuumpumpe an der Ventileinrichtung am Deckel oder am Behälter das Steuerventil geöffnet wird. Hierbei können durchaus auch elektrisch oder magnetisch betätigbare Mittel eingesetzt werden, um ein Öffnen des Steuerventils zu ermöglichen.

Als besonders einfach ausgestaltetes Ventil wird gemäß den Merkmalen des Patentanspruchs 4 ein Klappenventil als Steuerventil an der Vakuumpumpe gewählt. Das Klappenventil besteht aus zwei aus elastomerem Material oder Gummimaterial hergestellten Klappenhälften, deren Dichtlippen im geschlossenen Zustand aufgrund der im elastomeren oder gummiartigen Material ausgebildeten Vorspannung druckfest aneinanderliegen und so den zwischen den Klappen ausgebildeten Kanalausgang verschließen. Erst dann, wenn ein Betätigungselement, wie Stift, in den von den beiden Klappen gebildeten Schlitz eingreift, werden die beiden Klappen auseinandergedrückt und dabei der Strömungskanal teilweise freigegeben. Hierzu ist es zum besseren Einführen besonders von Vorteil, wenn am freien Ende der beiden Klappen Schrägen als Betätigungsflächen ausgebildet sind, die ein leichteres Eingreifen des Anschlagelements zwischen die beiden Klappenabschnitte ermöglicht. Das Klappenventil ist vorteilhafterweise einteilig mit dem Sauganschluß der Vakuumpumpe ausgeformt. Der Sauganschluß mit seiner Dichtfläche selbst greift beim Ankuppeln dichtend in eine am Deckel ausgebildete Dichtfläche, die vorzugsweise von einer Vertiefung gebildet wird, ein.

Die Merkmale des Anspruchs 5 geben ein Tellerventil an. Es sind aber auch andere Ventilarten, wie Schieberventil, Kugelventil, etc. möglich.

Eine besonders einfache Ankopplung der Vakuumpumpe an den Deckel oder Behälter wird durch die Merkmale des Patentanspruchs 6 auf besonders einfache Weise erreicht. Durch die kegelstumpfförmige Ausbildung des Saugstutzens an der Vakuumpumpe sowie der daran entsprechend angepaßten kegelstumpfförmigen Ausbildung der Vertiefung am Deckel oder am Behälter läßt sich der Saugstutzen der Vakuumpumpe ohne schwierige Ankopplungsmanöver von Hand besonders einfach in diese Öffnung einführen und dichten. Bei der Zentrierung der beiden Kupplungshälften wird gleichzeitig das Steuerventil selbsttätig auf einfachste Weise geöffnet.

Eine kreisringförmige Ausbildung der Dichtfläche am Ausgang des Strömungskanals (Anspruch 7) ist dabei besonders vorteilhaft und läßt sich auch einfach herstellen.

Durch die Merkmale des Patentanspruchs 8 erfolgt eine stets gute Abdichtung, auch dann, wenn die Oberfläche der Dichtfläche verhältnismäßig rauh ausgebildet ist, und dies deshalb, weil sich das elastomere Material gut verformt, so daß sich die Dichtflächen bündig dichtend aneinander anlegen können. Dabei ist es von Vorteil, wenn das elastomere Material auf den Grundkörper der Vakuumpumpe und/oder auf den Deckel oder den Behälter werkstoffschlüssig aufgespritzt wird. Es ist aber auch möglich, die elastomeren Teile vorher auszuformen und erst dann an der Vakuumpumpe oder am Deckel zu montieren, was beispielsweise durch Verklipsen, Verschrauben, Verkleben oder sonstwie möglich ist.

Nach den Merkmalen des Patentanspruchs 9 ist die Vakuumpumpe mit einer elektrischen Antriebseinheit verbunden, um auf besonders einfache Weise Vakuum zu erzeugen, ohne daß dabei die Pumpkraft von einer Bedienungsperson erbracht werden muß. Gerade hier ist es oft der Fall, daß allzu schnell ein zu hohes Vakuum im Behälterraum erzeugt wird. Dies ist aber bei der hier eingesetzten erfindungsgemäßen Vakuumpumpe nicht möglich, weil in ihr ein Reglerventil ausgebildet ist, das den Druck aufregelt (erhöht), sobald ein bestimmtes Vakuum erreicht ist. Anstelle eines speziellen Reglerventils ist es aber auch möglich, die elektrisch angetriebene Vakuumpumpe generell so auszulegen, daß sie nur bei einer maximalen Drehzahl in einem bestimmten engen Toleranzbereich ein festgelegtes Vakuum erzeugen kann.

Durch die Merkmale des Patentanspruchs 10 ist auch neben dem ohnehin bekannten Rückschlagventil bei derartigen Behältereinrichtungen in dem das Rückschlagventil aufnehmenden Strömungskanal zusätzlich ein Steuerventil angeordnet, das nur dann geöffnet werden kann, wenn die richtige druckgeregelte Vakuumpumpe am Ausgang des Strömungskanales des Deckels oder des Behälters angesetzt wird, die die hierzu entsprechenden, erfindungsgemäßen Mittel, nämlich eine an der richtigen Stelle ausgebildete Betätigungsfläche zum Öffnen des Steuerventils aufweist und die andererseits nur ein bestimmtes Vakuum erzeugen kann, wie dies bereits oben beschrieben wurde. Nur auf diese Weise ist sicher gestellt, daß die erfindungsgemäßen Behältereinrichtungen mit dem richtigen bzw. optimalen Druck beaufschlagt werden. Der für die erfindungsgemäßen Aufbewahrungsbehälter von Nahrungsmitteln gewünschte Druck wird hierdurch erreicht und stets in sehr engen Grenzen eingehalten. Der optimale Vakuumdruck beläuft sich dabei auf einem Niveau von 80 % ± 5 %, d.h., 0,2 bar ± 0,05 bar.

Niedrigere oder höhere Drücke im Vakuumbehälter sind durch die Erfindung bei sachgemäßer Handhabung nicht erreichbar. Dies verhindert, daß die Behälter bzw. die Deckel mit zu hohem Vakuum beaufschlagt und bei häufigem Gebrauch beschädigt werden können. Die sowohl an der Vakuumpumpe wie am Deckel bzw. am Behälter ausgebildeten erfindungsgemäßen Steuerventile werden dann immer wieder selbsttätig verschlossen, wenn die Vakuumpumpe vom Behälter bzw. vom Deckel abgenommen wird.

An dieser Stelle wird noch erwähnt, daß die deckel-/behälterseitige Ventilanordnung nach der Erfindung entweder am Deckel oder am Behälter ausgebildet sein kann. Aus diesem Grunde sind die Ansprüche auf beide Varianten abgestellt. Vorteilhaft ist es aber, die Ventileinheit am Deckel auszubilden, weil der auf einen Behälter aufgesetzte Deckel in der Regel horizontal verläuft und somit ein leichteres Aufsetzen der Vakuumpumpe senkrecht von oben auf die Deckeloberseite ermöglicht wird, wenn dazu die Kupplungseinrichtung der Ventilanordnung senkrecht zum Deckel verläuft. Bei dieser senkrechten Ankoppelung gleitet auch der Behälter nicht seitlich auf der Abstellplatte weg. Würde man hingegen die Ventilanordnung am Behälter ausbilden, was aufwendiger wäre, so müßte der Behälter entweder eine seitliche Ausbuchtung mit einer vorzugsweise horizontal senkrecht oder schräg verlaufenden Fläche aufweisen, in der die Ventilanordnung integriert wäre. Die Lage der Vakuumpumpe beim Ankoppeln an die Ventileinrichtung müßte dabei so ausgerichtet werden, daß ihr Saugstutzen mit dem Saugstutzen der Ventilanordnung konzentrisch verläuft. Dabei muß dann die Vakuumpumpe schräg von oben oder seitlich am Behälter angesetzt werden, was in der Praxis weniger vorteilhaft wäre, weil dabei am Behälter gegengehalten werden muß.

Durch die Merkmale des Patentanspruchs 11 wird in vorteilhafter Weise erreicht, daß erst dann, wenn das Steuerventil geöffnet wurde, das Ventil durch das geförderte Vakuum geöffnet werden kann und erst dadurch der Strömungsweg zum Behälter frei ist. Ein dem Ventil nachgeschaltetes Steuerventil wäre grundsätzlich auch möglich, allerdings müßte dann eine zusätzliche Betätigungseinrichtung, beispielsweise in Form eines Betätigungshebels zum Öffnen des Steuerventils eingesetzt werden, was allerdings einen höheren Aufwand mit sich bringen würde.

Vorteilhaft ist es, wenn sowohl das Steuerventil wie das nachgeschaltete Ventil (eigentliche Vakuumrückschlagventil) der Ventilanordnung am Behälter oder am Deckel von Rückschlagventilen gebildet werden (Anspruch 12), weil diese immer wieder automatisch in ihren Schließzustand zurückgehen. Die Rückschlagventile sind dabei mit Federelementen ausgestattet oder diese sind in ihnen integriert, so daß im nicht betätigten Zustand immer ihre Schließstellungen erreicht werden.

Nach den Merkmalen des Patentanspruchs 13 wird ein besonders einfach herzustellendes Steuerventil geschaffen, indem auf einem Stift oder Zapfen oder einer sonstigen Führungseinrichtung eine bewegbare Verschließeinrichtung, vorzugsweise in Form einer Hülse verschiebbar ist, die den im Zapfen oder der Hülse ausgebildeten Strömungskanal, der an seinem seitlichen Umfang des Zapfens austritt, verschließt oder im betätigten Zustand freigibt. Der Zapfen oder Stift dient dabei vorzugsweise gleichzeitig als Betätigungselement für das an der Vakuumpumpe ausgebildete Steuerventil und öffnet dieses, wenn der Saugstutzen der Vakuumpumpe in den am Deckel bzw. am Behälter ausgebildeten Saugstutzen der Ventilanordnung dichtend eingreift.

Um die Hülse selbsttätig in ihre Ausgangsstellung, d.h., in die Schließstellung des Steuerventils, zu bringen, greift nach den Merkmalen des Patentanspruchs 14 an der Hülse eine Feder oder ein elastisches Federelement an.

Nach den Merkmalen des Patentanspruchs 15 wird erfindungsgemäß eine Vakuumpumpe für das System nach Patentanspruch 1 unter Schutz gestellt, bei der im Saugkanal ein Steuerventil ausgebildet ist, das beim Aufsetzen des Sauganschlusses der Vakuumpumpe auf die am Deckel oder am Behälter ausgebildete Ventilanordnung geöffnet wird. Eine derartige Vakuumpumpe ist dann nur noch an Vakuumbehältern funktionsfähig, die eine entsprechende Anschlagfläche aufweisen, durch die das Steuerventil geöffnet wird. Fehlbedienungen der Vakuumpumpe sind dadurch vermieden, was im Nahrungsmittelsektor aufgrund der vorgeschriebenen Hygiene unbedingt erforderlich ist.

Eine besonders einfache Steuerventilausbildung gemäß den Merkmalen des Patentanspruchs 16 wird durch ein Klappenventil erreicht, was einteilig aus elastomerem Material gespritzt und im Gehäuse der Vakuumpumpe eingesetzt und befestigt werden kann. Letzteres ermöglicht bei defektem Klappenventil einen raschen Austausch. Es ist aber auch möglich, den Sauganschluß mit dem Klappenventil als elastomeres Material direkt an das Gehäuse der Vakuumpumpe anzuspritzen, was dann in einem Zweikomponentenspritzgießvorgang erfolgen könnte. Es kann aber auch der Sauganschluß mit dem Klappenventil einteilig aus elastomerem Material gespritzt werden, das dann am Saughals der Vakuumpumpe fest aber dennoch lösbar montiert wird.

Die Merkmale des Patentanspruchs 17 vereinfachen die Vakuumpumpe und deren Herstellung, weil auch der Sauganschluß gleich mit der Herstellung des Klappenventils mit ausgeformt wird bzw. beide Teile einteilig mit an das Gehäuse angespritzt werden. Eine derartige Ausführungsform ist kostengünstig und auch verhältnismäßig einfach herstellbar. Die Dichtfläche am Sauganschluß kann entweder am Umfang oder stirnseitig ausgebildet sein. Die Dichtfläche der Ventilanordnung am Deckel oder am Behälter muß dann entsprechend einer dichten Ankopplung angepaßt sein.

Die Merkmale des Patentanspruchs 18 ermöglichen gleichzeitig ein einfacheres Einführen der Vakuumpumpe in die entsprechende Kupplungsausnehmung der Ventilanordnung am Behälter oder am Deckel. Die kegelförmige Dichtfläche bildet auch bereits bei leichtem Andrücken der Vakuumpumpe eine besonders hohe Dichtwirkung. Gute Dichtwirkungen werden mit elastomerem Material (Anspruch 19) erreicht. Die kegelförmige Dichtfläche kann im Querschnitt auch oval oder sonstwie als geschlossene Fläche ausgebildete sein, wobei dann immer die Anschlußverbindung an der Ventilanordnung am Deckel oder am Behälter angepaßt sein muß.

Die Merkmale des Patentanspruchs 20 stellen eine Vakuumpumpe mit einer elektrischen Antriebseinheit unter Schutz, die nach Einschalten des Gerätes die Motorkraft über eine Antriebswelle auf die Antriebswelle der Vakuumpumpe überträgt, wo dann, beispielsweise bei einer Lamellenpumpe, Vakuum erzeugt wird, das in besonders kurzer Weise den Behälter evakuiert. Dabei genügen bereits einige Sekunden, um den erforderlichen Druck im Behälter zu erreichen. Dies kann beispielsweise durch einen an der Vakuumpumpe ausgebildeten Drucksensor optisch oder akustisch angezeigt werden, wenn der richtige Druck vorhanden ist. Eine Bedienungsperson kann dann den elektrischen Schalter der Vakuumpumpe ausschalten. Es ist aber auch möglich, eine minimale Einschaltzeit anzugeben, bei der alle im Programm für die entsprechende Vakuumpumpe angebotenen Behältergrößen den optimalen Druck erreicht haben müssen. Bleibt die Pumpe länger eingeschaltet und angekoppelt, so wird über das in der Pumpe ausgebildete Reglerventil der Druck auf konstantem Niveau gehalten, wenn dieser im Behälter vorliegt.

Nach den Merkmalen des Patentanspruchs 21 wird schließlich noch ein Behälter mit einem Deckel für ein System nach dem Patentanspruch 1 unter Schutz gestellt, bei dem entweder am Behälter oder am Deckel eine Anschlagfläche ausgebildet ist, die die Aufgabe hat, das Steuerventil in der Vakuumpumpe zu öffnen, wenn diese auf die Ventilanordnung des Dekkels oder Behälters aufgesetzt wird.

Eine besonders einfache Ausführung eines Behälters oder Deckels wird mit den Merkmalen des Patentanspruchs 22 erreicht. Hierbei ist die Anschlagfläche im Ausgang des Strömungskanales der Ventilanordnung ausgebildet, d.h., der mit dem Deckel bzw. mit dem Behälter und der Vakuumpumpe gebildete Strömungsweg bleibt in sich geschlossen und braucht nicht durch eine Austrittsöffnung, aus der dann ein Betätigungshebel zum Abtasten der Anschlagfläche austritt, unterbrochen zu werden, über die dann der Hebel den Deckel oder den Behälter abtastet und dann das Steuerventil öffnet.

Nach den Merkmalen des Patentanspruchs 23 wird als Anschlagfläche eine Erhebung, Wölbung oder Stift beansprucht, die allesamt den Vorteil haben, daß beim Aufsetzen der Vakuumpumpe dieser in eine an der Vakuumpumpe ausgebildete Ausnehmung, hier der Sauganschluß, eingreift. Wäre an der Ventilanordnung am Deckel oder am Behälter eine flach ausgebildete Anschlagfläche oder gar eine vertieft ausgebildete Anschlagfläche vorhanden, so müßte am Sauganschluß der Vakuumpumpe eine Verlängerung angeordnet sein, die beim Aufsetzen an die tiefer gelegene Anschlagfläche heranreicht. Dies hätte den Nachteil, daß die Verlängerung auch aus dem Sauganschluß der Vakuumpumpe herausreichen müßte, was leicht zur Beschädigung des Steuerventils führen könnte.

Durch die Merkmale des Patentanspruchs 24 wird auch sichergestellt, daß nur dann, wenn die den optimalen Druck erzeugende Vakuumpumpe eingesetzt wird, der Strömungskanal im Deckel bzw. im Behälter erst freigegeben wird. Mit dieser Maßnahme wird sichergestellt, daß die Behälter immer den optimalen Druck erreichen, der nicht zu hoch und auch nicht zu niedrig ist. Hierdurch ist es möglich, die Wandstärken von Deckel und Behälter nur so dick auszulegen, wie dies für den eng tolerierten Druck erforderlich ist. Dies spart Materialkosten bei langer Haltbarkeit der Behälter und Deckel.

Nach den Merkmalen des Patentanspruchs 25 wird das Steuerventil ebenfalls von einem Rückschlagventil gebildet, das zwar mechanisch durch Aufsetzen der Vakuumpumpe geöffnet, das aber nach Abnehmen der Vakuumpumpe sich selbsttätig wieder verschließt.

Ist nach den Merkmalen des Patentanspruchs 26 das Steuerventil in Strömungsrichtung vor dem Ventil im Strömungskanal ausgebildet, so ergibt sich eine einfach herzustellende Ventilanordnung.

Die Merkmale des Patenanspruchs 27 zeigen ein besonders leicht herzustellendes, dauerhaft arbeitendes Steuerventil, das in einer Ausführungsform von einer Hülse gebildet wird, die auf einem Stift, der den Ventilsitz bildet, gleitet. Derartige Teile sind einfach herzustellende Kunststoffteile, die so dimensioniert und auf einfache Weise als aus Kunststoff hergestellte Spritzteile hergestellt werden können, daß sie paßgenau aufeinandergleiten. Auch die im Stift ausgebildete Kanalbohrung, die Teil des Strömungskanals bildet, ist im Spritzverfahren bei der Herstellung des Deckels oder eines Ventilteils leicht herstellbar.

Um die Hülse immer wieder in ihre Schließstellung zu bringen, greift an ihr gemäß den Merkmalen des Patentanspruchs 28 eine Feder an. Die Feder kann als Spiralfeder, als Blattfeder oder auch als gummielastische Feder ausgebildet sein, die an der Hülse angreift. Dabei kann dieses Federelement sogar mit an die Hülse angespritzt werden, so daß sie nur noch am Deckel oder Behälter befestigt werden muß, was beispielsweise durch Verkleben, Verschrauben oder Verschweißen etc. erfolgen kann.

Nach den Merkmalen des Patentanspruchs 29 wird schließlich noch ein Verfahren zum Evakuieren eines von einem Deckel verschlossenen Behälters gemäß dem System nach Anspruch 1 unter Schutz gestellt, bei dem ein Erzeugen von Vakuum und ein Verbindungsanschluß zum Behälterraum erst dann erfolgt, wenn in der Vakuumpumpe ein Steuerventil ausgebildet ist, das beim Ankoppeln der Vakuumpumpe an einen Deckel oder Behälter von einer am Deckel oder Behälter ausgebildeten Anschlagfläche geöffnet wird. Dieses Verfahren ist von einer Bedienungsperson ohne großen Aufwand leicht durchführbar, so daß auf diese Weise Behälter, in denen leicht verderbliche Nahrungsmittel aufbewahrt werden, schnell und unproblematisch evakuiert werden können.

Mehrere Ausführungsbeispiele der Erfindung sind in der Zeichnung dargestellt und werden im folgenden näher erläutert. Es zeigen:
- Fig. 1: einen Längsschnitt durch ein System zum Evakuieren eines mit einem Deckel verschließbaren Behälters, wobei die Vakuumpumpe und Antriebseinheit sowie der Behälter teilweise dargestellt sind und wobei der Saugausgang der Vakuumpumpe auf die Ventileinheit aufgesetzt dargestellt ist;
- Fig. 2: eine perspektivische Ansicht von rechts unten auf den Sauganschluß der Vakuumpumpe in vergrößertem Maßstab;
- Fig. 3: eine teilweise perspektivische Ansicht auf den Sauganschluß gemäß Fig. 3, wobei allerdings zur besseren Darstellung des Klappenventils ein Teil des Gehäuses ausgeschnitten wurde;
- Fig. 4: eine Teildraufsicht auf die am Deckel ausgebildete Ventilanordnung gemäß Fig. 1, wobei allerdings die Vakuumpumpe nicht auf den Eingang des Strömungskanals an der Ventilanordnung aufgesetzt ist;
- Fig. 5: einen Schnitt gemäß der Schnittführung V-V nach Fig. 1 durch das Klappenventil und den Stift der am Deckel ausgebildeten Ventilanordnung, wobei der Stift das Klappenventil in seiner-Offenstellung hält;
- Fig. 6: einen Längsschnitt durch den Deckel und die Ventilanordnung nach Fig. 1, allerdings ohne aufgesetzte Vakuumpumpe, jedoch in vergrößertem Maßstab, wobei der Längsschnitt senkrecht in die Zeichenebene und mittig zum Deckel nach Fig. 1 verläuft;
- Fig. 7: ein weiteres Ausführungsbeispiel einer weiteren Ventilanordnung, bei der zusätzlich zu dem im Deckel üblichen Rückschlagventil (nicht dargestellt) der Ventilanordnung noch ein weiteres Rückschlagventil vorgeschaltet ist und
- Fig. 8: eine perspektivische Ansicht auf den Deckel nach Fig. 6, allerdings gegenüber Fig. 7 in verkleinertem Maßstab und wobei die einzelnen Bauteile in Explosionsdarstellung wiedergegeben sind.

Nach Fig. 1 besteht das System zum Evakuieren eines mit einem Deckel verschließbaren Behälter aus einem topfförmigen, im wesentlichen ovalen, kreisrunden oder sonstwie im Querschnitt geformten und strukturierten Behälter 1, der an seinem die Öffnung 4 bildenden Rand 2 von einem Deckel 3 verschlossen ist. Zwischen dem Rand 2 des Behälters 1 und dem Rand 5 des Deckels 3 befindet sich eine Dichtung 6, die den Deckel 3 gegenüber dem Behälter 1 abdichtet. Zur besseren Zentrierung weist der Deckel 3 einen Zentrierrand 8 auf, der sich an der Behälterinnenwand 7 zentriert.

Zur Vermeidung von Wiederholungen wurden für entsprechende Bauteile in den Figuren 1 bis 8 entsprechend gleiche Bezugszeichen eingesetzt.

Damit nach Figuren 1 und 6 der Dichtring 6 nicht vom Deckel 3 fällt, ist er in eine U-förmige Ringnut 9 mit Vorspannung eingesetzt. Der Deckel 3 weist eine über die Mitte verlaufende ovale Vertiefung 10 auf, wie dies die Figuren 1, 6 und 8 deutlich zeigen. In der Vertiefung 10 sind an den Seitenwänden diametral gegenüberliegend an der einen Ecke zwei angeformte Lagerzapfen 11 ausgebildet, an denen ein Ventildeckel 12 nach oben schwenkbar gelagert ist. Am Ventildeckel 12 sind hierzu Lagerbohrungen 13 ausgebildet, die zur Demontage einseitig mit Schlitzen 14 versehen sind.

Der Ventildeckel 12 weist nach den Figuren 1, 6 und 8 eine sich konisch nach unten verjüngende Vertiefung 15 auf, an deren Boden 16 (Fig. 6) seitlich ein Durchlaß 17 ausgebildet ist, der den Ausgang des Strömungskanals 18 des Deckels 3 bildet. Konzentrisch zur konischen Vertiefung 15 erstreckt sich vom Boden 6 ein Stift oder Zapfen 19, der etwa bis zur Oberfläche 20 des Ventildeckels 12 verläuft. An der Unterseite des Ventildeckels 12 ist konzentrisch zur konischen Vertiefung 15 ein Kragen 36 ausgebildet, der eine strukturierte, bandförmige Dichtmanschette 21 gegen den Boden 22 der ovalen Vertiefung 10 des Deckels drückt. Der Boden 22 ist ebenfalls wie die Dichtmanschette 21 strukturiert und weist drei ringförmige Erhebungen 23, 24 und 25 sowie zwei nach oben hervorstehende Führungszapfen 26, 27 auf, wie dies besonders deutlich aus Fig. 6 hervorgeht. Die Führungszapfen 26, 27 zentrieren die flächig geformte Dichtmanschette 21 und durchdringen dabei die an der Dichtmanschette 21 ausgebildeten Bohrungen 52, 53. Die Erhebung 23 ist zentrisch mit einem Durchlaß 28 versehen, der von oben her von einer in der strukturierten Dichtmanschette 21 eingeformten Dichtzunge 29 verschlossen ist. Die Dichtzunge 29 ist auf der einen Seite über einen Schlitz 30, der im wesentlichen U-förmig verläuft, von der Dichtmanschette 21 getrennt, während er am Boden des U auf der anderen Seite mit der Dichtmanschette 21 verbunden ist. Hierdurch wird gewährleistet, daß die Dichtzunge 29 sich bei auftretendem Unterdruck an der Unterseite 97 von der Dichtfläche 31 des Ventils 35 abheben kann. Der Durchlaß 17, der Kanalraum 32 und der Durchlaß 28 bilden den Strömungskanal 18, der den Behälterraum 33 mit der Atmosphäre 34 verbindet. Die Dichtzunge 29 bildet mit der Dichtfläche 31 und dem Durchlaß 28 das Rückschlagventil 35 des Deckels, so wie derartige Rückschlagventile auch an für sich aus dem allgemeinen Stand der Technik bei Vakuumbehältem bekannt ist. Damit die Dichtmanschette 21 am Ventil 35 nicht von der Erhebung 23 sich abheben kann, drückt bei verschlossenem Ventildeckel 22 der Kragen 36 diesen Teil der Dichtmanschette 21 gegen den äußeren oberen Rand der Erhebung 23.

Der Ventildeckel 12 weist weiterhin nach Fig. 6 einen nach unten gerichteten Dichtzapfen 37 auf, der in montierter Stellung des Ventildeckels 12 seitlich neben dem Ventil 35 ausgebildet ist und dessen sich zuspitzendes Ende 38 in eine konische Vertiefung 39 der strukturierten Dichtmanschette 21 dichtend eingreift, um so den Entlüftungskanal 40 zu verschließen. Der Dichtzapfen 37 bildet mit der Vertiefung 39 das Entlüftungsventil 41, das das Vakuum aus dem Behälterraum 33 entfernt, wenn der Ventildeckel 12 um die beiden Lagerzapfen 12 im Uhrzeigersinn (Fig. 6) verschwenkt wird. Dabei wird nämlich der Entlüftungskanal 40 freigegeben und es kann Luft von außen zum Behälterraum 33 eindringen. Da vor dem Entlüftungsvorgang im Behälterraum 33 Vakuum vorhanden ist, wird die Dichtzunge 29 gegen die Dichtfläche 31 gedrückt, d.h., das Ventil 35 ist verschlossen und kann ohne Eingriff auf diese Weise nicht geöffnet werden.

Links neben dem Entlüftungsventil 41 ist eine ringförmige Erhebung 25 nach Fig. 6 ausgebildet, die als Führung für eine Druckanzeige 42 dient, die aus einer sich von der strukturierten Dichtmanschette 21 einteilig nach oben erhebenden, balgähnlichen Membran 43 besteht, an dessen freien Ende ein Zapfen 44 ausgebildet ist, der sich über eine Bohrung 45 aus dem Ventildeckel 12 nach außen sichtbar erstreckt. Wie in Fig. 6 dargestellt ist, ist bei drucklosem Zustand der Zapfen 44 ganz nach oben herausgefahren. Wird nun bei auf einem Behälter 1 aufgesetztem Deckel 3 Vakuum im Behälterraum 33 erzeugt, so zieht sich aufgrund der Druckverhältnisse die Membran 43 zusammen und der Zapfen 44 wandert nach Fig. 6 nach unten in die Bohrung 45 hinein und ist somit von außen kaum noch sichtbar, d.h., man sieht nur noch seine Stirnfläche 46. Eine Bedienungsperson weiß nun, daß ordnungsgemäßes Vakuum vorhanden ist.

Ist der Zapfen 44 nach außen herausgefahren, so ist er, wenn er auch noch farblich deutlich gekennzeichnet ist, gut an seiner Umfangsseite 98 und an seiner Stirnseite 46 erkennbar und man weiß, daß das Vakuum im Behälterinneren 33 nicht mehr ausreicht, Nahrungsmittel besonders lange aufzubewahren.

Aus den Figuren 1 und 6 ist besonders gut erkennbar, daß auf die Oberfläche 20 des vorzugsweise aus Kunststoff gespritzten Deckels 3 ein Weichelastomer aufgespritzt ist, um auf diese Weise eine weiche äußere Schutzhaut 47 dem Deckel 3 zu verleihen, so daß sich damit der Deckel 3 griffiger anfassen läßt und besser gegen Beschädigungen geschützt ist. Mit der Schutzhaut 47 können auch optische Gestaltungsmerkmale besser ausgeführt werden.

In Fig. 8 ist noch zu erkennen, daß an dem schwenkferneren Ende des Ventildeckels 12 seitlich federnde Rastzungen 48 ausgebildet sind, die beim Verschließen der Ventilanordnung 49 durch den Ventildeckel 12 in seitliche Ausnehmungen 50 der Seitenwand 51der ovalen Vertiefung 10 am Deckel 3 einrasten und so die Dichtmanschette 21 gegen den Boden 22 drücken. Zum Öffnen des Ventildeckels 12 wird mit einem Finger einer Bedienungsperson an der hierzu ausgebildeten Griffkante 54 am schwenkferneren Ende des Ventildekkels 12 untergegriffen und der Ventildeckel 12 um die Lagerzapfen 11 nach oben geschwenkt.

Nach Fig. 1 ist ein zum freien Ende sich konisch zuspitzender Sauganschluß 55 einer Vakuumpumpe 64 in die konische Vertiefung 15 derart dichtend eingesetzt, daß dabei das freie Ende des Stiftes 19 in die beiden halbseitigen teilringförmigen Abschnitte 56, 57 des Klappenventils 58 eingefahren und drückt die beiden Zungen 59, 60 des Klappenventils derart auseinander, daß seitlich Durchlässe 61, 62 (Fig. 5) entstehen, um den Strömungskanal 63 des Sauganschlusses 55 der Vakuumpumpe 64 zum Durchlaß 17 des Strömungskanals 18 freizugeben.

In den Figuren 2 und 3 ist ausschnittsweise der aus einem gut abdichtenden, elastomeren Kunststoff hergestellte Sauganschluß 55 als Einzelteil dargestellt, der gemäß Fig. 1 in einer Art Klipsverbindung fest auf das freie Ende des Gehäuses 70 der Vakuumpumpe 64 aufgesetzt ist. Hierzu dienen an der Innenwand des Sauganschlusses 55 ausgebildete elastische Rastelemente 65, die in am rohrförmigen Anschlußstück 66 ausgebildete Vertiefungen 67 reibschlüssig rastend eingreifen und so den Sauganschluß 55 fest mit dem Gehäuse 70 der Vakuumpumpe 64 verbinden. Von der Innenwand des Sauganschlusses 55 erstrecken sich zwei gegenüberliegende Zungen 59, 60 und bilden ein Klappenventil 58 (Fig. 5). Die beiden Zungen 59, 60 sind im geschlossenen Zustand des Klappenventils 58 derart an ihren Dichtflächen 68 aneinandergepreßt, daß die Durchlässe 61, 62 druckdicht verschlossen sind.

In Fig. 4 ist noch einmal deutlich der Stift 19 zu erkennen, der an seinem Außenumfang in Längsrichtung des Stiftes 19 verlaufende Rillen 69 aufweist, die ebenfalls für einen besseren Durchlaß sorgen, wenn das Klappenventil 58 aufgestoßen wird, wie dies Fig. 5 zeigt. Dabei werden die beiden Dichtflächen 68 voneinander getrennt und es bilden sich Durchlässe 61, 62.

In Fig. 1 ist von der Vakuumpumpe 64 nur das Gehäuse 70 mit angedeuteter Rotorpumpeneinheit 94, Elektromotor 92, Antriebswellen 91, 93 und der am Gehäuse 70 befestigte Sauganschluß 55 skizzenhaft dargestellt. Die Ausführung der Vakuumpumpe selbst, die aus an einem Rotor ausgebildeten Lamellen und einem Lamellengehäuse besteht, und die auch zur Regelung des Druckes eine Ventileinrichtung aufweist, ist in der Zeichnung nicht dargestellt, da dies die eigentliche Erfindung nicht ausmacht. Es kann aber hier auf jede beliebige Vakuumpumpe zurückgegriffen werden, die bereits im Stand der Technik, wie beispielsweise aus der US 5,195,427 oder aus der DE 100 60 996 C1 bekannt ist. Die Rotoreinheit 94 der eigentliche Vakuumpumpe 64 ist in dem vom Gehäuse 70 umgebenden Raum 71 ausgebildet. Auch ist nicht die Antriebseinheit 72 deutlich zu erkennen, von ihr ist lediglich ein Teil des Gehäuses 73 teilweise dargestellt, das von oben her nach Fig. 1 an der Vakuumpumpe 64 angekuppelt ist. Die Trennlinie 74 zeigt den Übergang vom Gehäuse 70 der Vakuumpumpe 64 zum Gehäuse 73 der Antriebseinheit 72. Die Antriebseinheit besteht aus einem elektrischen Antriebsmotor 92 und einer Antriebswelle 91, die an die Antriebswelle 93 der Vakuumpumpe 64 angekuppelt ist. Auch hier wird auf den in der Beschreibungseinleitung beschriebenen Stand der Technik verwiesen, wo bereits eine ähnliche Ausführungsform als kuppelbare Antriebseinheit dargestellt und beschrieben ist.

In Fig. 7 ist noch eine weitere Ausführungsform einer Ventilanordnung 75 skizzenhaft dargestellt, wobei auch hier in der mit der Vakuumpumpe 64 versehenen Antriebseinheit 64 das Klappenventil 58, wie es zuvor beschrieben wurde, gezeigt ist, das ebenfalls Teil des Sauganschlusses 55 der Vakuumpumpe 64 ist. Der Unterschied zu den Ausführungsformen nach den Figuren 1 bis 6 besteht lediglich darin, daß der Zapfen 19 zylindrisch ausgebildet ist und von einer zentralen Bohrung 76 durchdrungen ist, die seitlich am freien Ende an der Ausgangsöffnung 77 den Zapfen 19 verläßt. Auf der Mantelfläche 78 ist paßgenau und gleitend eine Hülse 79 geführt, die von einer Feder 80 derart beaufschlagt ist, daß, wenn der Sauganschluß 55 der Vakuumpumpe vom Deckel 3 abgehoben wurde, sich derart verschiebt, daß sie die Ausgangsöffnung 77 der Bohrung 76 verschließt.

Am freien Ende des Stiftes 19, das die Anschlagfläche 81 für das Klappenventil 58 bildet, ist auf der in Fig. 7 linken Seite ein Schlitz 82 vorhanden, der bei aufgesetztem Sauganschluß 55 den Strömungsweg vom Saugkanal 63 zum Kanal 76 freigibt. Der Schlitz 82 ist örtlich begrenzt, damit die beiden Zungen 59, 60 ausreichend voneinander entfernt werden können, um mindestens einen Durchlaß 62 (Fig. 5) nach oben zum Strömungskanal 63 der Vakuumpumpe 64 freizugeben. Die verschiebbare Hülse 79 bildet mit dem Kanal 76 und dem Zapfen 19 das Steuerventil 83 der dritten Erfindung. Der Strömungskanal 89 bei auf die Ventilanordnung 75 aufgesetztem Sauganschluß 55 besteht aus dem vom Sauganschluß 55 begrenzten Saugkanal 63, dem Durchlaß 62, dem Schlitz 82, der Ausgangsöffnung 77, der Bohrung 76 und dem Kanalabschnitt 84. Am oberen Auslauf der konischen Vertiefung 15 ist eine umlaufende Dichtfläche 87 ausgebildet, die zur druckdichten Anlage der am freien Ende des Sauganschlusses 55 ausgebildeten Dichtfläche 86 dient. Die beiden Dichtflächen 87, 86 sind dabei so ringförmig ausgebildet, daß sie bündig zur Anlage gelangen.

Nach Fig. 7 wurden die beiden Zungen so weit auseinandergedrückt, daß der Durchlaß 62 geöffnet wurde, wie dies auch aus Fig. 5 ersichtlich ist. Gleichzeitig hat die an den Zungen 60 an den Innenflächen ausgebildeten Betätigungsflächen 90 über die an der Hülse 79 ausgebildete ringförmige Ecke 99 die Hülse 79 derart in Fig. 7 nach unten geschoben, daß die Ausgangsöffnung 77 freigelegt ist.

Die Wirkungsweise des erfindungsgemäßen Systems sowie der hierzu erfindungsgemäßen Vakuumpumpe ist nach Fig. 1 folgende:

Solange wie die Vakuumpumpe 64 mit ihrer Antriebseinheit 72 nicht auf die Ventilanordnung 35 aufgesetzt ist, kann der Deckel 3 vom Behälter 1 abgenommen bzw. aufgesetzt werden. Ist beispielsweise nach Befüllen des Behälterraums 3 des Behälters 1 dieser durch den Deckel 3 verschlossen, so kann das System evakuiert werden. Hierzu wird der Sauganschluß 55 in den Ausgang 85 derart eingesetzt, bis seine Dichtfläche 88 (Figuren 2 und 3) dichtend an der konischen Vertiefung 15 anliegt. Dabei greift der Stift 19 in die teilringförmigen Abschnitte 56, 57 der Zungen 59, 60 ein und drückt die Zungen 59, 60 derart auseinander, daß die vom Klappenventil 58 ausgebildete Dichtfläche 68 geöffnet und somit Durchlässe 61, 62 freigegeben werden. In dieser Stellung ist das Rückschlagventil 35 noch geschlossen, da sowohl im Behälterraum 33 wie außerhalb Atmosphärenluft besteht.

Sobald die Antriebseinheit 72 durch einen in der Zeichnung nicht dargestellten elektrischen Schalter eingeschaltet wird, dreht sich die Antriebswelle 91 des Elektromotors 92 und treibt hierdurch die Antriebswelle 93 der Vakuumpumpe 94 an. Diese fördert nun Vakuum, indem sie aus dem Behälterraum 33 versucht, Luft zu saugen. Sobald die Schließkraft des Ventils 35 durch das entstehende Vakuum im Saugkanal 63 größer ist, öffnet das Ventil 35, indem die Dichtzunge 29 vom Ventilsitz 31 nach Fig. 1 abhebt. Nun strömt Luft aus dem Behälterraum 33 über den Strömungskanal 18, der durch die Kanalabschnitte 28, 32, 17, 61, 62 und 63 gebildet wird, zur Vakuumpumpe 64 hin, wo die Luft zur Atmosphäre 34 hin abgepumpt wird. Dieser Vorgang hält so lange inne, bis ein vorgegebenes Vakuum im Behälterraum 33 entstanden ist. Sobald dieses vorgegebene Vakuum erreicht ist, öffnet ein in der Vakuumpumpe ausgebildetes Steuerventil (nicht dargestellt), um nun den Druck im Behälterraum 33 konstant zu lassen.

Ein am Gerät ausgebildetes Druckanzeigegerät kann vorzugsweise einer Bedienungsperson anzeigen, daß der erforderliche Druck erreicht ist und das Gerät ausgeschaltet und von der Ventilanordnung 35 abgenommen werden kann. Sobald die Vakuumpumpe 64 abgeschaltet ist, schließt das als Rückschlagventil ausgebildete Ventil 35 und der Strömungskanal 18 ist zur Atmosphäre 34 hin verschlossen. Nun kann der Sauganschluß 55 mit samt der Vakuumpumpe 64 und der damit gekoppelten Antriebseinheit 72 von dem Deckel 3 abgehoben werden, ohne daß Luft in den Behälterraum 33 von der Atmosphäre 34 her eindringen kann. Dies auch deshalb, weil das Entlüftungsventil 41 ebenfalls sicher verschlossen ist und gleichzeitig der Deckel aufgrund der im Behälterraum 33 gebildeten Vakuumkraft mit seiner Dichtung 6 fest und dichtend gegen den Rand 2 des Behälters 1 gedrückt wird.

Bei dem Evakuierungsvorgang zieht sich die Membran 43 derart zusammen, daß der Zapfen 44 in die Bohrung 45 hineingleitet, so daß nur noch die Stirnfläche 46 von oben her sichtbar ist. Auch dies zeigt einer Bedienungsperson an, daß der ordnungsgemäße Druck im Behälterraum 33 erreicht ist. Die Nahrungsmittel können nun auf diese Weise dauerhaft unter einem bestimmten vorgegebenen Vakuum frischgehalten werden.

Beim Entfernen des Sauganschlusses 55 von der Ventilanordnung 35 gleitet der Stift 19 wieder aus der Betätigungsfläche 90 heraus, so daß das Klappenventil 58 sich wieder schließt, indem die Dichtflächen 68 wieder bündig zur gemeinsamen Anlage gelangen.

Will man nun Nahrungsmittel dem Behälterraum 33 entnehmen, so greift ein Finger oder Daumen einer Bedienungsperson unter die Griffkante 54 und schwenkt den Ventildeckel 12 um die Zapfen 11 im Uhrzeigersinn, bis das freie Ende 38 des Dichtzapfens 37 von der Dichtfläche der Vertiefung 39 abhebt und Atmosphärenluft über den Entlüftungskanal 40 in den Behälterraum unter zischender Geräuschentwicklung einströmt. Zum Öffnen des Ventildeckels bedarf es einer verhältnismäßig geringen Kraft, da aufgrund des Hebelgesetzes und der verhältnismäßig kleinen Dichtfläche ein leichtes Öffnen möglich wird. Sobald im Behälterraum 33 wieder Atmosphärenluft herrscht, kann der Deckel 3 vom Behälter 1 ohne Kraftaufwand entnommen werden, da nunmehr an der zwischen der Dichtung 6 und dem Rand 2 keine Schließkraft mehr ausgeübt wird.

Die Wirkungsweise der Ventilanordnung 75 nach Fig. 7 unterscheidet sich gegenüber der nach Fig. 1 lediglich darin, daß beim Aufsetzen des Sauganschlusses 55 nicht nur das Klappenventil 58 durch den Stift 19 geöffnet wird, sondern daß gleichzeitig durch die an den Zungen 59, 60 ausgebildeten Betätigungsflächen 90 der Eckrand 99 der Hülse 79 gemäß Fig. 7 derart nach unten gegen die Kraft der Feder 80 gedrückt wird, daß sich die Hülse 19 verschiebt und dabei die Ausgangsöffnung 77 freigibt, wodurch der Kanal 89 zum Saugkanal 63 geöffnet und Vakuum aus dem Behälterraum, der sich in Fig. 7 unterhalb des Kanalabschnittes 84 befindet, gesaugt werden kann.

Beim Abnehmen des Sauganschlusses 55 von der Ventilanordnung 75 verläuft der Vorgang gerade umgekehrt, so daß er, um Wiederholungen zu vermeiden, an dieser Stelle nicht mehr beschrieben wird.

## Patentansprüche

1. System zum Evakuieren eines mit einem Deckel (3) verschließbaren Behälters (1), dessen Behälterraum (33) zum Aufbewahren von Nahrungsmitteln dient, wobei das System aus einer Vakuumpumpe (64), aus dem Deckel (3) und aus dem vom Deckel (3) verschließbaren Behälter (1) besteht, wobei entweder am Deckel (3) oder am Behälter (1) an einem von außen nach innen verlaufenden Strömungskanal (18; 89) ein Ventil (35) ausgebildet ist, das nach dem Evakuieren des Behälterraumes (33) durch die Vakuumpumpe (64) den verschlossenen Behälter (1) gegenüber der Atmosphäre druckdicht verschließt,
**dadurch gekennzeichnet,**
**daß** an der Vakuumpumpe (64) im Saugkanal (63) ein Steuerventil (58) ausgebildet ist, das jeweils beim Ankuppeln an den im Deckel (3) oder Behälter (1) ausgebildeten Strömungskanal (18; 89) durch eine am Behälter (1) oder am Deckel (3) angeordnete Anschlagfläche (81) in seine Offenstellung gebracht wird, wodurch der Saugkanal (63) in der Vakuumpumpe (64) freigegeben wird.

2. System nach Anspruch 1,
**dadurch gekennzeichnet,**
**daß** die Anschlagfläche (81) am Deckel (3) oder am Behälter (1) im Ausgang (85; 32) des Strömungskanals (18; 89) angeordnet ist.

3. System nach Anspruch 1,
**dadurch gekennzeichnet,**
**daß** die Anschlagfläche (81) an einem von der Oberfläche (20) des Deckels (3) oder des Behälters (1) hervorstehenden Vorsprung oder Stift (11) ausgebildet ist.

4. System nach Anspruch 1,
**dadurch gekennzeichnet,**
**daß** das Steuerventil (58) der Vakuumpumpe (64) aus einem Klappenventil besteht.

5. System nach Anspruch 1,
**dadurch gekennzeichnet,**
**daß** das Steuerventil (58) der Vakuumpumpe (64) aus einem Tellerventil besteht.

6. System nach Anspruch 1,
**dadurch gekennzeichnet,**
**daß** das Steuerventil (58) von einem Sauganschluß (55) umgeben ist, von dem ein Abschnitt der Außenfläche als Dichtfläche (88) dient, daß die Dichtfläche (86) der Vakuumpumpe (64) im wesentlichen kegelstumpfförmig ausgebildet ist und daß die hierzu korrespondierende Dichtfläche (15) am Ausgang (85) des Strömungskanals (18) als innere Mantelfläche eines Trichters ausgebildet ist.

7. System nach Anspruch 1,
**dadurch gekennzeichnet,**
**daß** das Steuerventil (58) der Vakuumpumpe (64) von einem ringförmigen Sauganschluß (55) umgeben ist, von dem ein Abschnitt der Außenfläche als Dichtfläche (86) dient, die beim Ankuppeln an den Ausgang (32) des Strömungskanals (18; 89) an einer hiermit korrespondierenden Dichtfläche (15; 87) druckdicht anschlägt.

8. System nach Anspruch 6 oder 7,
**dadurch gekennzeichnet,**
**daß** die Dichtfläche (88; 86) der Vakuumpumpe (64) und/oder die hierzu korrespondierende Dichtfläche (15; 87) am Ausgang des Strömungskanals (18; 89) aus elastomerem Material besteht.

9. System nach Anspruch 1,
**dadurch gekennzeichnet,**
**daß** die Vakuumpumpe (64) von einer elektrischen Antriebseinheit (72) angetrieben wird, deren Antriebswelle (91) des Elektromotors (92) mit der Antriebswelle der Vakuumpumpe kuppelbar ist.

10. System nach Anspruch 1,
**dadurch gekennzeichnet,**
**daß** auch am Ausgang (32) des Strömungskanals (89) des Deckels (3) oder des Behälters (1) ein Steuerventil (83) ausgebildet ist, das ebenfalls beim Ankuppeln des Sauganschlusses (55) der Vakuumpumpe (64) durch eine an der Vakuumpumpe (64) ausgebildete Betätigungsfläche (90) geöffnet wird.

11. System nach Anspruch 10,
**dadurch gekennzeichnet,**
**daß** das Steuerventil (83) von der Atmosphärenseite her gesehen vor dem Ventil (35) im Strömungskanal (18; 89) angeordnet ist und daß nach dem Evakuieren des Behälterraumes (33) sowohl das Steuerventil (83) wie das Ventil (35) verschlossen werden.

12. System nach Anspruch 10,
**dadurch gekennzeichnet,**
**daß** sowohl das im Deckel (3) oder im Behälter (1) ausgebildete Ventil (35) wie das Steuerventil (83) Rückschlagventile sind.

13. System nach Anspruch 10,
**dadurch gekennzeichnet,**
**daß** das Steuerventil (83) von einer auf einer Mantelfläche (78) eines Stiftes (19) paßgenau gleitenden Hülse (79) gebildet wird, daß in dem Stift (19) ein Abschnitt (76) des Strömungskanals (89) verläuft, der an seinem atmosphärenseitigen Ende (77) in die Mantelfläche (78) mündet und daß zum Verschließen des Strömungskanals (89) die Hülse (79) derart auf dem Stift (19) verschoben wird, daß das atmosphärenseitige Ende (77) des Abschnitts (76) des Strömungskanals (89) dichtend überdeckt wird.

14. System nach Anspruch 13,
**dadurch gekennzeichnet,**
**daß** die Hülse (79) von einer in Schließrichtung wirkenden Feder (80) beaufschlagt ist.

15. Vakuumpumpe für das System nach Patentanspruch 1,
**dadurch gekennzeichnet,**
**daß** an der Vakuumpumpe (64) im Saugkanal (63) ein Steuerventil (53) ausgebildet ist, das jeweils beim Ankuppeln an einem im Deckel (3) oder im Behälter (1) ausgebildeten Strömungskanal (18; 89) durch eine am Behälter (1) oder am Deckel (3) angeordnete Anschlagfläche (81) in seine Offenstellung gebracht wird, wodurch der Strömungsweg von der Vakuumpumpe (64) zum Behälter (1) freigegeben wird.

16. Vakuumpumpe nach Anspruch 15,
**dadurch gekennzeichnet,**
**daß** das Steuerventil (58) der Vakuumpumpe (64) aus einem Klappenventil besteht.

17. Vakuumpumpe nach Anspruch 15,
**dadurch gekennzeichnet,**
**daß** das Steuerventil (58) der Vakuumpumpe (64) von einem Sauganschluß (55) umgeben ist, von dem ein Abschnitt der Außenfläche als Dichtfläche (86) dient, die beim Ankuppeln an einen Ausgang (32) des Strömungskanals (89) an einer hiermit korrespondierenden Dichtfläche (15; 87) druckdicht anschlägt.

18. Vakuumpumpe nach Anspruch 17,
**dadurch gekennzeichnet,**
**daß** das Steuerventil (58) von einem Sauganschluß (55) umgeben ist, von dem ein Abschnitt der Außenfläche als Dichtfläche (88) dient und daß die Dichtfläche (88) der Vakuumpumpe (64) von einer kegelähnlichen Mantelfläche gebildet wird.

19. Vakuumpumpe nach Anspruch 17,
**dadurch gekennzeichnet,**
**daß** die Dichtfläche (88) der Vakuumpumpe (64) aus elastomerem Material besteht.

20. Vakuumpumpe nach Anspruch 15,
**dadurch gekennzeichnet,**
**daß** die Vakuumpumpe (64) von einer elektrischen Antriebseinheit (72) angetrieben wird, deren Antriebswelle (91) des Elektromotors (92) mit der Antriebswelle (93) der Vakuumpumpe (64) kuppelbar ist.

21. Behälter mit Deckel für ein System nach dem Patentanspruch 1,
**dadurch gekennzeichnet,**
**daß** an dem Deckel (3) oder an dem Behälter (1) eine Anschlagfläche (81) ausgebildet ist.

22. Behälter mit Deckel nach Anspruch 21,
**dadurch gekennzeichnet,**
**daß** die Anschlagfläche (81) im Ausgang (32; 85) des Strömungskanals (18; 89) angeordnet ist.

23. Behälter mit Deckel nach Anspruch 22,
**dadurch gekennzeichnet,**
**daß** die Anschlagfläche (81) an einem von der Oberfläche (20) des Deckels (39)oder des Behälters (1) hervorstehenden Stift (19) ausgebildet ist.

24. Behälter mit Deckel nach Anspruch 21,
**dadurch gekennzeichnet,**
**daß** im Strömungskanal der Ventil (35) ein weiteres zusätzliches Steuerventil ausgebildet ist, das in seiner Ausgangsstellung verschlossen ist und das zum Evakuieren erst durch ein mechanisches Mittel in seine Offenstellung gebracht werden muß.

25. Behälter mit Deckel nach Anspruch 24,
**dadurch gekennzeichnet,**
**daß** das Steuerventil der Ventil (35) ebenfalls ein Rückschlagventil ist und daß das mechanische Mittel eine Vakuumpumpe ist.

26. Behälter mit Deckel nach Anspruch 24,
**dadurch gekennzeichnet,**
**daß** das Steuerventil der Ventil (35), in Strömungsrichtung zum Behälterraum hin gesehen, vor dem Ventil im oder am Strömungskanal angeordnet ist.

27. Behälter mit Deckel nach Anspruch 24,
**dadurch gekennzeichnet,**
**daß** das Steuerventil der Ventil (35) von einer auf einer Gleitfläche des Stiftes paßgenau gleitenden Hülse gebildet wird, daß in dem Stift ein Abschnitt des Strömungskanals verläuft, der an seinem atmosphärenseitigen Ende in die Gleitfläche mündet und daß zum Verschließen des Strömungskanals die Hülse derart auf dem Stift verschoben wird, daß das atmosphärenseitige Ende des Strömungskanals dichtend überdeckt wird.

28. Behälter mit Deckel nach Anspruch 27,
**dadurch gekennzeichnet,**
**daß** die Hülse von einer in Schließrichtung wirkenden Feder beaufschlagt ist.

29. Verfahren zum Evakuieren eines von einem Deckel verschlossenen Behälters gemäß dem System nach Anspruch 1,
**dadurch gekennzeichnet,**
**daß** beim Ankuppeln der Vakuumpumpe an den Strömungskanal ein im Saugkanal der Vakuumpumpe ausgebildetes Steuerventil an einer am Behälter oder am Deckel angeordneten Anschlagfläche anschlägt und das bei weiterer Verschiebung der Vakuumpumpe zum Deckel oder zum Behälter hin in seine Offenstellung gebracht wird, so daß der Saugkanal der Vakuumpumpe für den Evakuierungsvorgang zum Strömungskanal hin frei gegeben wird.

## Claims

1. System for evacuating a container (1) which can be closed with a lid (3) and whose container space (33) is used to store foodstuffs, the system being composed of a vacuum pump (64), of the lid (3) and of the container (1) which can be closed by the lid (3), a valve (35) which closes off the closed container (1) from the atmosphere in a pressure-tight fashion after the container space (33) has been evacuated by the vacuum pump (64) being formed either on the lid (3) or on the container (1) on a flow duct (18; 89) which runs from the outside to the inside,
**characterized in that**
a control valve (58) is formed on the vacuum pump (64) in the suction duct (63) and, whenever it is coupled to the flow duct (18; 89), formed in the lid (3) or container (1), is brought into its open position by a stop face (81) arranged on the container (1) or on the lid (3), whereby the suction duct (63) in the vacuum pump (64) is cleared.

2. System according to Claim 1,
**characterized in that** the stop face (81) on the lid (3) or on the container (1) is arranged in the outlet (85; 32) of the flow duct (18; 89).

3. System according to Claim 1,
**characterized in that** the stop face (81) is formed on a projection or pin (11) which protrudes from the surface (20) of the lid (3) or of the container (1).

4. System according to Claim 1,
**characterized in that** the control valve (58) of the vacuum pump (64) is composed of a leaf valve.

5. System according to Claim 1,
**characterized in that** the control valve (58) of the vacuum pump (64) is composed of a disc valve.

6. System according to Claim 1,
**characterized in that** the control valve (58) is surrounded by a suction port (55), a section of the outer face of which serves as a sealing face (88), **in that** the sealing face (86) of the vacuum pump (64) is embodied essentially in the form of a truncated cone, and **in that** the sealing face (15) which corresponds to the latter is formed on the outlet (85) of the flow duct (18) as an inner lateral surface of a funnel.

7. System according to Claim 1,
**characterized in that** the control valve (58) of the vacuum pump (64) is surrounded by an annular suction port (55), one section of the outer face of which serves as a sealing face (86) which, when coupled to the outlet (32) of the flow duct (18; 89), bears in a pressure-tight fashion against a sealing face (15; 87) which corresponds to it.

8. System according to Claim 6 or 7,
**characterized in that** the sealing face (88; 86) of the vacuum pump (64) and/or the sealing face (15; 87) which corresponds to it, at the outlet of the flow duct (18; 89), is composed of elastomer material.

9. System according to Claim 1,
**characterized in that** the vacuum pump (64) is driven by an electric drive unit (72) the drive shaft (91) of the electric motor (92) of which can be coupled to the drive shaft of the vacuum pump.

10. System according to Claim 1,
**characterized in that** a control valve (83) which is also opened when the suction port (55) of the vacuum pump (64) is coupled by an activation face (90) formed on the vacuum pump (64) is also formed on the outlet (32) of the flow duct (89) of the lid (3) or of the container (1).

11. System according to Claim 10,
**characterized in that** the control valve (83) is arranged upstream of the valve (35) in the flow duct (18; 89) viewed from the atmosphere side, and **in that**, after the container space (33) has been evacuated, both the control valve (83) and the valve (35) are closed off.

12. System according to Claim 10,
**characterized in that** both the valve (35) formed in the lid (3) or in the container (1) as well as the control valve (83) are nonreturn valves.

13. System according to Claim 10, **characterized in that** the control valve (83) is formed by a sleeve (79) which slides in a precisely fitting fashion on a lateral face (78) of a pin (19), **in that** a section (76) of the flow duct (89) which opens into the lateral face (78) at its atmosphere end (77) extends in the pin (19), and **in that** in order to close off the flow duct (89) the sleeve (79) is displaced on the pin (19) in such a way that the atmosphere end (77) of the section (76) of the flow duct (89) is covered in a seal-forming fashion.

14. System according to Claim 13, **characterized in that** a spring (80) which acts in the closing direction impinges on the sleeve (79).

15. Vacuum pump for the system according to Patent Claim 1,
**characterized in that** a control valve (53) is formed on the vacuum pump (64) in the suction duct (63), and whenever it is coupled to a flow duct (18; 89) formed in the lid (3) or in the container (1), it is moved into its open position by a stop face (81) arranged on the container (1) or on the lid (3), as a result of which the flow path from the vacuum pump (64) to the container (1) is cleared.

16. Vacuum pump according to Claim 15,
**characterized in that** the control valve (58) of the vacuum pump (64) is composed of a leaf valve.

17. Vacuum pump according to Claim 15, **characterized in that** the control valve (58) of the vacuum pump (64) is surrounded by a suction port (55), a section of the outer face of which serves as a sealing face (86) which, when coupled to an outlet (32) of the flow duct (89), bears in a pressure-tight fashion against a sealing face (15; 87) which corresponds to it.

18. Vacuum pump according to Claim 17, **characterized in that** the control valve (58) is surrounded by a suction port (55), one section of the outer face of which serves as a sealing face (88), and **in that** the sealing face (88) of the vacuum pump (64) is formed by a cone-like lateral face.

19. Vacuum pump according to Claim 17, **characterized in that** the sealing face (88) of the vacuum pump (64) is composed of elastomer material.

20. Vacuum pump according to Claim 15, **characterized in that** the vacuum pump (64) is driven by an electric drive unit (72), the drive shaft (91) of the electric motor (92) of which can be coupled to the drive shaft (93) of the vacuum pump (64).

21. Container having a lid for a system according to Patent Claim 1, **characterized in that** a stop face (81) is formed on the lid (3) or on the container (1).

22. Container with lid according to Claim 21, **characterized in that** the stop face (81) is arranged in the outlet (32; 85) of the flow duct (18; 89).

23. Container having a lid according to Claim 22, **characterized in that** the stop face (81) is formed on a pin (19) which protrudes from the surface (20) of the lid (39) or of the container (1).

24. Container having a lid according to Claim 21, **characterized in that** a further additional control valve is formed in the flow duct of the valve (35) and is closed in its home position and for the purpose of evacuation it has to be firstly moved into its open position by a mechanical means.

25. Container having a lid according to Claim 24, **characterized in that** the control valve of the valve (35) is also a nonreturn valve and **in that** the mechanical means is a vacuum pump.

26. Container having a lid according to Claim 24, **characterized in that** the control valve of the valve (35) is arranged upstream of the valve in or on the flow duct viewed in the direction of flow to the container space.

27. Container having a lid according to Claim 24, **characterized in that** the control valve of the valve (35) is formed by a sleeve which slides in a precisely fitting fashion on a sliding face of the pin, **in that** a section of the flow duct which opens at its atmosphere end into the sliding face extends in the pin, and **in that** in order to close the flow duct the sleeve is displaced on the pin in such a way that the atmosphere end of the flow duct is covered in a seal-forming fashion.

28. Container having a lid according to Claim 27, **characterized in that** a spring which acts in the closing direction impinges on the sleeve.

29. Method for evacuating a container which is closed off by a lid, in accordance with the system according to Claim 1, **characterized in that** when the vacuum pump is coupled to the flow duct a control valve which is formed in the suction duct of the vacuum pump abuts against a stop face arranged on the container or on the lid, and said control valve is moved into its open position when the vacuum pump is displaced further in the direction of the lid or the container so that the suction duct of the vacuum pump is cleared in the direction of the flow duct for the evacuation process.

## Revendications

1. Système d'évacuation d'un récipient (1) pouvant se fermer par un couvercle (3) dont l'espace du récipient (33) sert à conserver des aliments, le système étant composé d'une pompe à vide (64), du couvercle (3) et du récipient (1) pouvant se fermer avec le couvercle (3), une soupape (35), qui après évacuation de l'espace du récipient (33) par la pompe à vide (64) verrouille le récipient (1) fermé de façon étanche à la pression de l'atmosphère, étant conçue soit sur le couvercle (3) ou sur le récipient (1), sur un conduit d'écoulement (18 ; 89) s'étendant de l'extérieur vers l'intérieur,
**caractérisé en ce que**
sur la pompe à vide (64), dans le conduit d'aspiration (63) est conçue une soupape de distribution (58), qui chaque fois lorsqu'on l'accouple au conduit d'écoulement (18 ; 89) conçu dans le couvercle (3) ou dans le récipient (1), est amenée dans sa position d'ouverture par une surface de butée (81) disposée sur le récipient (1) ou sur le couvercle (3), ce qui a pour effet de libérer le conduit d'aspiration (63) dans la pompe à vide (64).

2. Système selon la revendication 1,
**caractérisé en ce que**
la surface de butée (81) est disposée sur le couvercle (3) ou sur le récipient (1), à la sortie (85 ; 32) du conduit d'écoulement (18 ; 89).

3. Système selon la revendication 1,
**caractérisé en ce que**
la surface de butée (81) est conçue sur une saillie ou broche (11) saillant à partir de la surface (20) du couvercle (3) ou du récipient (1).

4. Système selon la revendication 1,
**caractérisé en ce que**
la soupape de distribution (58) de la pompe à vide (64) consiste en un papillon.

5. Système selon la revendication 1,
**caractérisé en ce que**,
la soupape de distribution (58) de la pompe à vide (64) consiste en une soupape à siège plan.

6. Système selon la revendication 1,
**caractérisé en ce que**
la soupape de distribution (58) est entourée d'un raccord d'aspiration (55), dont une section de surface extérieure fait office de surface d'étanchéité (88), **en ce que** la surface d'étanchéité (86) de la pompe à vide (64) est conçue essentiellement sous forme tronconique et **en ce que** la surface d'étanchéité (15) qui y correspond à la sortie (85) du conduit d'écoulement (18) est conçue sous la forme de surface d'enveloppe intérieure d'une trémie.

7. Système selon la revendication 1,
**caractérisé en ce que**
la soupape de distribution (58) de la pompe à vide (64) est entourée d'un raccord d'aspiration (55) annulaire, dont une section de surface extérieure fait office de surface d'étanchéité (86), qui lors de l'accouplement à la sortie (32) du conduit d'écoulement (18 ; 89) bute de façon étanche à la pression sur une surface d'étanchéité (15 ; 87) qui y correspond.

8. Système selon la revendication 6 ou 7,
**caractérisé en ce que**
la surface d'étanchéité (88 ; 86) de la pompe à vide (64) et/ou la surface d'étanchéité (15 ; 87) qui y correspond à la sortie du conduit d'écoulement (18 ; 89) est en une matière élastomère.

9. Système selon la revendication 1,
**caractérisé en ce que**
la pompe à vide (64) est entraînée par une unité d'entraînement électrique (72), dont l'arbre d'entraînement (91) du moteur électrique (92) peut s'accoupler à l'arbre d'entraînement de la pompe à vide.

10. Système selon la revendication 1,
**caractérisé en ce que**
à la sortie (32) du conduit d'écoulement (89) du couvercle (3) ou du récipient (1) est conçue une soupape de distribution (83), qui lors de l'accouplement du raccord d'aspiration (55) de la pompe à vide (64) s'ouvre également sous l'effet d'une surface d'actionnement (90) conçue sur la pompe à vide (64).

11. Système selon la revendication 10, **caractérisé en ce que**,
vue côté atmosphère, la soupape de distribution (83) est disposée en amont de la soupape (35) dans le conduit d'écoulement (18 ; 89) et **en ce que**, après l'évacuation de l'espace du récipient (33), aussi bien la soupape de distribution (83) que la soupape (35) se ferment.

12. Système selon la revendication 10,
**caractérisé en ce que**
aussi bien la soupape (35) conçue dans le couvercle (3) ou dans le récipient (1) que la soupape de distribution (83) sont des clapets anti-retour.

13. Système selon la revendication 10,
**caractérisé en ce que**
la soupape de distribution (83) est formée par une douille (79) coulissant de façon ajustée sur une surface d'enveloppe (78) d'une broche (19), **en ce que** dans la broche (19) s'étend un tronçon (76) du conduit d'écoulement (89), qui sur son extrémité (77) côté atmosphère débouche dans la surface d'enveloppe (78) et **en ce que** pour fermer le conduit d'écoulement (89), la douille (79) se déplace sur la broche (19) de façon telle que l'extrémité (77) côté atmosphère du tronçon (76) du conduit d'écoulement (89) soit recouverte de façon étanche.

14. Système selon la revendication 13,
**caractérisé en ce que**
la douille (79) est soumise à un ressort (80) agissant dans le sens de fermeture.

15. Pompe à vide pour le système selon la revendication 1,
**caractérisée en ce que**
sur la pompe à vide (64), dans le conduit d'aspiration (63) est conçue une soupape de distribution (53), qui chaque fois lorsqu'on l'accouple à un conduit d'écoulement (18 ; 89) conçu dans le couvercle (3) ou dans le récipient (1), est amenée dans sa position d'ouverture par une surface de butée (81) disposée sur le récipient (1) ou sur le couvercle (3), ce qui a pour effet de libérer le trajet d'écoulement de la pompe à vide (64) vers le récipient (1).

16. Pompe à vide selon la revendication 15,
**caractérisée en ce que**
la soupape de distribution (58) de la pompe à vide (64) consiste en un papillon.

17. Pompe à vide selon la revendication 15,
**caractérisée en ce que**,
la soupape de distribution (58) de la pompe à vide (64) est entourée d'un raccord d'aspiration (55), dont une section de surface extérieure fait office de surface d'étanchéité (86), qui lors de l'accouplement à la sortie (32) du conduit d'écoulement (89) bute de façon étanche à la pression sur une surface d'étanchéité (15 ; 87) qui y correspond.

18. Pompe à vide selon la revendication 17,
**caractérisée en ce que**
la soupape de distribution (58) est entourée d'un raccord d'aspiration (55), dont une section de surface extérieure fait office de surface d'étanchéité (88) et **en ce que** la surface d'étanchéité (88) de la pompe à vide (64) est formée par une surface d'enveloppe de type conique.

19. Pompe à vide selon la revendication 17,
**caractérisée en ce que**
la surface d'étanchéité (88) de la pompe à vide (64) est en une matière élastomère.

20. Pompe à vide selon la revendication 15,
**caractérisée en ce que**
la pompe à vide (64) est entraînée par une unité d'entraînement électrique (72), dont l'arbre d'entraînement (91) du moteur électrique (92) peut s'accoupler à l'arbre d'entraînement (93) de la pompe à vide (64).

21. Récipient avec couvercle pour un système selon la revendication 1,
**caractérisé en ce que**
une surface de butée (81) est conçue sur le couvercle (3) ou sur le récipient (1).

22. Récipient avec couvercle selon la revendication 21,
**caractérisé en ce que**
la surface de butée (81) est disposée à la sortie (32 ; 85) du conduit d'écoulement (18 ; 89).

23. Récipient avec couvercle selon la revendication 22,
**caractérisé en ce que**
la surface de butée (81) est conçue sur une broche (19) saillant de la surface (20) du couvercle (39) ou du récipient (1).

24. Récipient avec couvercle selon la revendication 21,
**caractérisé en ce que**
dans le conduit d'écoulement de la soupape (35) est conçue une autre soupape de distribution supplémentaire, qui est fermée dans sa position initiale et qui pour l'évacuation doit d'abord être amenée dans sa position d'ouverture par un moyen mécanique.

25. Récipient avec couvercle selon la revendication 24,
**caractérisé en ce que**
la soupape de distribution de la soupape (35) est également un clapet anti-retour et **en ce que** le moyen mécanique est une pompe à vide.

26. Récipient avec couvercle selon la revendication 24,
**caractérisé en ce que**
vue dans le sens d'écoulement vers l'espace du récipient, la soupape de distribution de la soupape (35) est disposée dans ou sur le conduit d'écoulement, en amont de la soupape.

27. Récipient avec couvercle selon la revendication 24,
**caractérisé en ce que**
la soupape de distribution de la soupape (35) est formée par une douille coulissant de façon ajustée sur une surface de glissement de la broche, **en ce qu'**un tronçon du conduit d'écoulement, qui sur son extrémité côté atmosphère débouche dans la surface de glissement, s'étend dans la broche et **en ce que** pour fermer le conduit d'écoulement, la douille se déplace sur la broche de façon telle que l'extrémité côté atmosphère du conduit d'écoulement soit recouverte de façon étanche.

28. Récipient avec couvercle selon la revendication 27,
**caractérisé en ce que**
la douille est soumise à un ressort agissant dans le sens de fermeture.

29. Procédé d'évacuation d'un récipient fermé par un couvercle suivant le système selon la revendication 1,
**caractérisé en ce que**
lors de l'accouplement de la pompe à vide au conduit d'écoulement, une soupape de distribution conçue dans le conduit d'aspiration de la pompe à vide bute sur une surface de butée disposée sur le récipient ou sur le couvercle et **en ce que** lors du déplacement ultérieur de la pompe à vide vers le couvercle ou vers le récipient, elle est amenée dans sa position d'ouverture, pour que le conduit d'aspiration de la pompe à vide soit libéré pour le processus d'évacuation vers le conduit d'écoulement.
